# FASCICULE DE BREVET EUROPEEN

(11) **EP 0 616 185 B1**
(45) Date de publication et mention de la délivrance du brevet: **10.09.1997**
(21) Numéro de dépôt: 93402658.4
(22) Date de dépôt: 29.10.1993
(51) Int. Cl.: F41A 9/68

(54) **Système de stockage et d'alimentation de charges propulsives pour véhicules blindés**
Treiblandungsspeicher und -zufuhrsystem für Panzerfahrzeuge
Propulsive charge storage and feeding system for armoured vehicles

(30) Priorité: 12.03.1993 FR 9302893
(43) Date de publication de la demande: 21.09.1994
(73) Titulaire: GIAT Industries, F-78034 Versailles Cédex (FR)
(72) Inventeur: Delbos, François, F-18000 Bourges (FR)

(56) Documents cités:
- EP-A- 0 207 033
- EP-A- 0 418 467
- DE-A- 3 219 800
- FR-A- 2 496 249
- GB-A- 704 739

## Description

La présente Invention concerne un système de stockage et d'alimentation de charges propulsives destinées à être introduites dans la chambre du canon d'une arme de moyen ou de gros calibre d'un véhicule blindé, tel qu'un char par exemple, du type comprenant une partie de stockage constituée d'un magasin et une partie d'alimentation constituée d'un dispositif de transfert des charges depuis le magasin jusqu'à une civière de chargement.

D'une manière générale, on rencontre plusieurs types de munitions, dont celles qui sont constituées par un projectile et par une charge propulsive qui sont successivement introduits dans la chambre du canon. Pour certaines de ces munitions, la charge propulsive est constituée d'une enveloppe combustible, de forme cylindrique et de longueur constante, qui contient des sachets de poudre propulsive en nombre plus ou moins important selon les conditions de tir envisagées et le type de projectile à tirer.

De telles charges sont stockées dans un magasin d'où elles sont prélevées, une à une, pour être acheminées ensuite jusque dans la chambre du canon. Ces opérations de prélèvement et d'acheminement peuvent être manuelles ou exécutées par un dispositif de transfert à fonctionnement semi-automatique ou automatique.

Dans le cas d'un véhicule blindé, tel qu'un char par exemple, le magasin de stockage des charges est généralement intégré dans la tourelle, ce qui en limite nécessairement la taille compte tenu du peu de place disponible à l'intérieur d'une tourelle.

Le brevet EP-A-0 418 467 dont l'exposé est pris pour base du préambule de la revendication indépendante 1 décrit un système de stockage et d'alimentation de charges propulsives pour arme de véhicules blindés comprenant un magasin et un système d'alimentation constitué d'un dispositif de transfert des charges du magasin vers une civière de chargement. Ce magasin est divisé en m étages scindés chacun en n rangées contenant les charges élémentaires et comprend un dispositif de transfert de ces charges vers la civière de chargement.

Le but principal de l'invention est de concevoir un nouveau système perfectionné de stockage et d'alimentation de charges propulsives qui soit compatible avec la place disponible dans une tourelle de char par exemple, tout en augmentant la capacité de stockage du magasin et en prévoyant avantageusement un dispositif de transfert à fonctionnement automatique.

A cet effet, l'invention propose un système de stockage et d'alimentation de charges propulsives destinées à être introduites dans la chambre du canon d'une arme de moyen ou de gros calibre d'un véhicule blindé, tel qu'un char par exemple, du type comprenant une partie de stockage constituée d'un magasin et une partie d'alimentation constituée d'un dispositif de transfert des charges depuis le magasin jusqu'à une civière de chargement, le magasin étant divisé en m étages scindés chacun en n rangées contenant chacune p charges élémentaires (CE) du type modulaire, et d'un second dispositif pour prélever les charges élémentaires (CE) du premier étage de l'ascenseur et transporter un nombre déterminé de celles-ci jusqu'à la civière de chargement pour constituer une charge propulsive destinée à être acheminée jusqu'à la chambre du canon de l'arme, **caratérisé** en ce que le dispositif de transfert (DT) comprend :
- un ascenseur situé en regard d'une face ou face avant du magasin pour réceptionner des charges élémentaires (CE) contenues dans le magasin et les transporter jusqu'à un premier étage de l'ascenseur, et
- un premier dispositif pour introduire des charges élémentaires (CE) dans l'ascenseur à partir de chaque étage du magasin.

D'une manière générale, les charges élémentaires sont identiques, à savoir de même section et de même longueur, et la charge propulsive nécessaire au tir d'un projectile est constituée à partir d'un nombre déterminé de ces charges élémentaires. Il en résulte nécessairement une augmentation de la capacité de stockage du magasin par rapport à un magasin de même volume qui stocke des charges de longueur constante mais contenant chacune une quantité de poudre propulsive variable selon le type de projectile à tirer et les conditions de tir.

Selon une autre caractéristique de l'invention, l'ascenseur comprend m étages, et chacun d'au moins (m - 1) de ces étages est divisé en autant de compartiments que de rangées contenues dans un étage du magasin, chaque compartiment étant situé en regard d'une rangée du magasin et est destiné à réceptionner au moins une charge élémentaire.

Selon une autre caractéristique de l'ascenseur, chaque compartiment de ces (m - 1) étages comprend des premiers moyens pour réceptionner et retenir une charge élémentaire provenant soit de la rangée associée du même étage du magasin, soit d'un compartiment de la même rangée d'un autre étage de l'ascenseur, et des seconds moyens pour transférer cette charge élémentaire dans le compartiment de la même rangée de l'étage suivant en direction du premier étage de l'ascenseur.

D'une manière générale, les premiers moyens précités pour réceptionner et retenir une charge élémentaire dans chaque compartiment des (m- 1) étages de l'ascenseur, sont escamotables pour permettre aux seconds moyens précités de transférer ladite charge élémentaire dans le compartiment de la même rangée de l'étage suivant en direction du premier étage de l'ascenseur, ces seconds moyens étant d'une part, déplaçables suivant un mouvement aller et retour entre lesdits compartiments et, d'autre part, escamotables pour leur permettre de revenir à leur position initiale au cours de leur mouvement de retour.

Selon une autre caractéristique de l'ascenseur, tous les premiers moyens tels que des doigts pour réceptionner et supporter une charge élémentaire dans chaque compartiment des (m-1) étages de l'ascenseur, sont commandés simultanément, ainsi que les seconds moyens tels que des doigts pour transférer les charges élémentaires vers le premier étage de l'ascenseur.

Selon un mode préférentiel de réalisation de l'invention, le m^{ième} étage de l'ascenseur vers lequel sont dirigées toutes les charges élémentaires du magasin est l'étage inférieur, de sorte que toutes les charges contenues à un étage supérieur de l'ascenseur sont simultanément descendues étage par étage, jusqu'à atteindre l'étage inférieur. En considérant par exemple un cycle correspondant à la descente d'un étage d'une seule charge élémentaire, les doigts de réception du compartiment ou premier compartiment dans lequel est logée ladite charge sont escamotés pour permettre aux doigts de transfert du premier compartiment de descendre la charge vers le compartiment inférieur ou second compartiment de la même rangée de l'étage inférieur. Avant d'atteindre le niveau de ce second compartiment, les doigts de réception du second compartiment ont été relevés pour réceptionner la charge, alors que les doigts de transfert du premier compartiment commencent à s'escamoter. Lorsque la charge est arrivée au niveau du second compartiment, elle est supportée par les doigts de réception du second compartiment, et les doigts de transfert du premier compartiment sont complètement escamotés. Ces doigts remontent ensuite, en position escamotée, vers leur position initiale et, à la fin du mouvement de retour, ils ont pivoté pour pouvoir assurer, au cycle suivant, la descente de la charge élémentaire qui a été simultanément transférée dans le premier compartiment à partir de l'étage supérieur.

Selon une autre caractéristique de l'invention, chaque premier dispositif pour introduire des charges élémentaires dans l'ascenseur à partir de chaque étage du magasin, est constitué par un rateau comprenant n dents qui s'engagent librement à l'intérieur des n rangées de l'étage du magasin, respectivement, toutes les dents de toutes les rangées d'un étage du magasin étant commandées simultanément de manière à pousser n charges élémentaires à la fois dans les n compartiments de l'ascenseur.

Ainsi, on transfère successivement les charges élémentaires de l'étage du magasin situé à l'opposé du premier étage de l'ascenseur, et lorsque celui-ci est vide, on transfère les charges élémentaires de l'étage suivant, et ainsi de suite.

Selon une autre caractéristique de l'invention, le second dispositif pour prélever les charges élémentaires du premier étage de l'ascenseur est constitué par un tapis roulant, par une goulotte située vers une extrémité du tapis roulant pour transférer, une à une, les charges élémentaires dans une civière de réception et par un dispositif de refoulement à fonctionnement en va-et-vient qui pousse dans la civière de chargement chaque charge élémentaire contenue dans la civière de réception, le dispositif de refoulement fonctionnant jusqu'à ce qu'un nombre déterminé de charges élémentaires soit réceptionné dans la civière de chargement.

Selon un premier mode de réalisation, le m^{ième} étage de l'ascenseur ou premier étage est constitué comme les (m-1) autres étages supérieurs, et le tapis roulant du second dispositif de prélèvement des charges du premier étage de l'ascenseur est situé sous ce premier étage.

Selon un second mode de réalisation, le m^{ième} étage de l'ascenseur ou premier étage est constitué par le tapis roulant du second dispositif de prélèvement, ce qui offre l'avantage de rendre le système plus compact.

Ainsi, on peut stocker au niveau de la civière de chargement un nombre prédéterminé de charges élémentaires qui sont constitutives d'une charge à introduire dans la chambre du canon par des moyens appropriés, mais de préférence à fonctionnement automatique.

Un tel dispositif de stockage et d'alimentation présente de nombreux avantages, parmi lesquels :
- une capacité maximale de stockage de charges élémentaires,
- une gestion optimale du magasin,
- un débit variable de charges élémentaires à une cadence relativement élevée,
- une facilité d'intégration, notamment dans une tourelle de char, et
- une capacité de rechargement rapide et automatisable.

D'autres avantages, caractéristiques et détails de l'invention ressortiront de la description explicative qui va suivre faite en référence aux dessins annexés, donnés uniquement à titre d'exemple, et dans lesquels :
- la figure 1 est une vue en perspective partielle et schématique d'un système de stockage et d'alimentation de charges propulsives selon l'invention, ce système comprenant un magasin et un ascenseur,
- la figure 2 est une vue schématique de dessus du système de stockage et d'alimentation tel que représenté à la figure 1,
- la figure 3 est une vue schématique de face du système de stockage et d'alimentation tel que représenté à la figure 1,
- la figure 4 est une vue en bout partielle d'un étage du magasin,
- la figure 5 est une vue en perspective pour illustrer le principe de fonctionnement de premiers et seconds moyens situés dans chaque compartiment d'un étage de l'ascenseur pour réceptionner une charge élémentaire du magasin et pour la transférer ensuite vers un compartiment de l'étage inférieur de l'ascenseur, respectivement,
- la figure 6 est une vue en perspective des premiers moyens pour réceptionner une charge élémentaire dans un compartiment de l'ascenseur,
- la figure 7 est une vue en perspective des seconds moyens situés dans chaque compartiment de l'ascenseur pour transférer une charge d'un étage à l'étage inférieur de l'ascenseur,
- la figure 8 est une vue schématique pour illustrer le dispositif de commande des seconds moyens représentés à la figure 7, et
- les figures 9a et 9b sont des vues schématiques pour illustrer le fonctionnement de l'ascenseur pour descendre des charges élémentaires jusqu'au premier étage de l'ascenseur.

Un système de stockage et d'alimentation de charges propulsives destinées à être introduites dans la chambre du canon d'une arme de moyen ou de gros calibre est illustré à la figure 1. Ce système, selon un mode de réalisation de l'invention, comprend une partie de stockage PS et une partie d'alimentation PA qui vont être successivement décrites ci-après.

La partie de stockage PS du système comprend un magasin 1 constitué d'un bâti, de forme parallélépipédique rectangle, délimité par exemple par quatre montants verticaux reliés entre eux par deux poutres horizontales avant, deux poutres horizontales arrière et quatre poutres horizontales latérales. Ces montants et ces poutres ne sont pas détaillés sur la figure 1 pour des raisons de simplification.

Le magasin 1 comporte m étages répartis sur sa hauteur, chaque étage étant au moins délimité par deux poutres d'encadrement latérales horizontales 2 (figure 4). Chaque étage est divisé en n rangées délimitées par des poutres horizontales intermédiaires 3 interposés entre les deux poutres 2. Chaque poutre horizontale intermédiaire a une section droite en forme de I, avec une âme verticale 4 bordée, de chaque côté, par deux rebords longitudinaux respectivement supérieur 5 et inférieur 6, par exemple. Chaque poutre d'encadrement latérale 2 d'un étage du magasin 1 comporte également deux rebords longitudinaux respectivement supérieur 5 et inférieur 6 qui sont en regard des rebords 5 et 6 correspondants de la poutre intermédiaire 3 avec laquelle elle délimite une rangée. A la partie inférieure de chaque rangée, il est prévu un moyen pour supporter des charges élémentaires CE, ce moyen étant par exemple constitué par un convoyeur 8 à rouleaux. Chaque rouleau 8a du convoyeur 8 est monté libre en rotation autour d'un axe matérialisé par deux demi-arbres qui sont respectivement supportés par les deux rebords longitudinaux inférieurs 6 des deux poutres qui délimitent une rangée.

En se reportant aux figures 1 et 2, p charges élémentaires CE sont stockées, bout à bout, dans chaque rangée du magasin en reposant librement sur le convoyeur 8 à rouleaux associé à cette rangée. Chaque charge élémentaire CE prend latéralement appui sur les deux rebords longitudinaux supérieurs 5 des deux poutres intermédiaires 3 qui délimitent ladite rangée, ces rebords de guidage 5 arrivant sensiblement à mi-hauteur des charges élémentaires CE. Il est ainsi possible de stocker m x n x p charges élémentaires CE dans le magasin 1 de la partie de stockage PS.

La partie d'alimentation PA du système comprend un dispositif DT pour transférer un nombre prédéterminé de charges élémentaires CE depuis le magasin 1 jusqu'à une civière de chargement 10 située, dans l'exemple illustré à la figure 1, en contre-bas du magasin 1 et décalé latéralement par rapport à celui-ci.

Le dispositif de transfert DT est constitué par un ascenseur 11 qui est situé en regard de la face avant 1a du magasin 1.

Selon un premier mode de réalisation, l'ascenseur 11 (figures 1 et 3) comprend m étages, tout comme le magasin 1, et chaque étage est divisé en autant de compartiments 11a que de rangées contenues dans un étage du magasin 1. Par conséquent, un compartiment 11a fait face et prolonge la rangée associée du magasin 1 à la face 1a avant de celui-ci, et il est destiné à réceptionner au moins une charge élémentaire CE. Globalement, le bâti de l'ascenseur 11 est constitué par le prolongement du bâti du magasin 1 vers la face avant 1a de celui-ci.

Le dispositif de transfert DT comprend également un premier dispositif 12 pour pousser des charges élémentaires CE dans l'ascenseur 11 à partir de chaque étage du magasin 1, et un second dispositif pour extraire les charges élémentaires CE de l'ascenseur 11, lorsqu'elles ont atteint le premier étage ou étage inférieur de celui-ci, pour les transférer jusqu'à la civière de chargement 10.

En se reportant à la figure 5, chaque compartiment 11a d'un étage de l'ascenseur 11 est équipé de premiers moyens tels que des doigts 15 pour réceptionner et retenir une charge élémentaire CE provenant soit de la rangée associée du même étage du magasin, soit d'un compartiment 11a de la même rangée de l'étage supérieur de l'ascenseur 11, et de seconds moyens tels que des doigts 16 pour descendre cette charge élémentaire CE dans le compartiment de la même rangée de l'étage inférieur en direction du premier étage de l'ascenseur 11.

Dans l'exemple illustré à la figure 5, chaque compartiment 11a comprend quatre doigts 15 de réception et deux doigts 16 de transfert. Les quatre doigts de réception 15 sont disposés selon deux rangées, chaque rangée contenant deux doigts 15 espacés l'un de l'autre, ces deux doigts 15 étant respectivement en regard des deux autres doigts 15 de l'autre rangée. Un doigt 16 de transfert est intercalé entre les deux doigts 15 de réception de chaque rangée.

D'une manière générale, chaque doigt 15 de réception est un doigt escamotable monté pivotant autour d'un axe horizontal X-X, et chaque doigt 16 de transfert est déplaçable suivant un mouvement vertical aller et retour d'une amplitude correspondant sensiblement à la distance séparant deux étages de l'ascenseur 11, et il est également escamotable en étant monté pivotant autour d'un axe horizontal Y-Y.

Sur la figure 6, un doigt 15 de réception a été représenté en perspective, avec son axe de pivotement X-X matérialisé par deux demi-arbres 15a, les deux doigts 15 de réception d'une même rangée étant commandés en pivotement à partir de la rotation des deux demi-arbres 15a au moyen d'un moteur M1.

De manière avantageuse, les doigts 15 de réception des compartiments 11a de tous les étages de l'ascenseur 11 sont commandés simultanément à partir de ce moteur M1 en étant reliés à celui-ci par un ensemble de dispositifs mécaniques de liaison non représentés.

Sur les figures 7 et 8, il est représenté l'un des doigts 16 de transfert situés dans chaque compartiment 11a de l'ascenseur 11. Chaque doigt 16 de transfert est solidaire de deux demi-arbres 20 situés dans le prolongement l'un de l'autre et respectivement de part et d'autre du doigt 16, et qui matérialisent l'axe de pivotement Y-Y de ce doigt. Les deux extrémités libres de ces deux demi-arbres 20 sont supportées en rotation par les deux montants verticaux 21a d'un cadre rigide 21. Les deux cadres 21 de deux compartiments 11a d'une même rangée de deux étages consécutifs de l'ascenseur 11 sont reliés l'un à l'autre par une tige de liaison verticale 23 qui est fixée à un montant horizontal 21b de chaque cadre 21. Les tiges de liaison 23 des cadres 21, qui supportent chaque doigt 16 de transfert de tous les compartiments 11a d'une même rangée de tous les étages de l'ascenseur 11, sont alignées les unes avec les autres, et les ensembles de tiges de liaison 23 de toutes les rangées de l'ascenceur 11 sont reliés à un organe de commande pour assurer un mouvement de descente simultané et un mouvement de remontée simultané de tous les doigts 16 de transfert de tous les étages de l'ascenseur 11. Cet organe de commande est par exemple constitué par deux vérins 25 (figure 1) commandés en synchronisme et situés respectivement de part et d'autre de l'ascenseur 11. Pour cela, les tiges de piston 24 de ces vérins 25 s'étendent parallèlement aux tiges de liaison 23 et sont reliées aux extrémités supérieures de celles-ci par un support rigide 23a.

Chaque doigt 16 de transfert d'un compartiment de l'ascenseur 11 est associé à un doigt 26 de blocage solidaire d'une tige 27 s'étendant parallèlement aux tiges 23. Ce doigt 26 de blocage assure le pivotement du doigt 16 de réception associé entre une première position où il bloque le doigt 16 pour qu'il s'étende dans un plan sensiblement horizontal pour réceptionner une charge élémentaire CE, et une position escamotée où il n'est plus en contact avec le doigt 16 de réception pour permettre à celui-ci de pivoter librement par gravité dans une position escamotée où il s'étend dans un plan sensiblement vertical. Les deux doigts 26 de blocage de tous les compartiments d'une même rangée de tous les étages de l'ascenseur 11 sont solidaires de deux tiges verticales 27, respectivement, et les ensembles de tiges verticales 27 de toutes les rangées de l'ascenseur 11 sont reliés à un organe de commande pour assurer simultanément les mouvements pivotants de tous les doigts 16 de transfert au cours d'un mouvement de descente simultané et un mouvement de retour simultané de tous les doigts 26 de blocage de tous les étages de l'ascenseur 11. Cet organe de commande est par exemple constitué par deux vérins 30 (figure 1) commandés en synchronisme et situés respectivement de part et d'autre de l'ascenseur 11. Pour cela, les tiges de piston 28 de ces vérins 30 s'étendent parallèlement aux tiges 27 et sont reliées aux extrémités supérieures de celles-ci par un support rigide 28a.

Le premier dispositif 12 précité pour introduire des charges élémentaires CE dans l'ascenseur 11 à partir de chaque étage du magasin 1, est constitué par un rateau comprenant n dents 31 qui pénètrent librement dans les n rangées de l'étage du magasin 1, respectivement. Les n dents 31 sont solidaires d'une barre 32 qui s'étend transversalement au-dessus des rangées de l'étage du magasin 1. Les deux extrémités de la barre 32 se terminent par deux écrous 33 vissés sur deux tiges latérales filetées 34 qui s'étendent entre la face avant 1a et la face arrière 1b du magasin 1, respectivement. D'une manière avantageuse, toutes les tiges filetées 34 de tous les étages du magasin 1 sont reliées à la face arrière de celui-ci, à des dispositifs d'accouplement mécanique 35 eux-mêmes reliés à un seul moteur M2 qui commande tour à tour, le dispositif d'introduction 12 de l'étage supérieur du magasin 1 pour pousser simultanément n charges élémentaires CE dans les n compartiments 11a de l'étage supérieur de l'ascenseur 11. Lorsque cet étage est vide, le moteur M2 commande le dispositif d'introduction 30 de l'étage inférieur, et ainsi de suite jusqu'au premier étage du magasin 1.

Le second dispositif 13 précité qui complète le dispositif de transfert DT pour extraire les charges élémentaires CE du premier étage de l'ascenseur 11 et les transférer jusqu'à la civière de chargement 10, comprend un tapis roulant 40 placé sous le premier étage de l'ascenseur 11 et en regard de celui-ci pour réceptionner les charges élémentaires CE qui sont descendues au moyen des doigts de transfert 16 du premier étage de l'ascenseur 11. Le tapis roulant 40 est entraîné par un moteur M3 et coopère, à une extrémité, avec une goulotte 41 dans laquelle sont déversées, une à une, les charges élémentaires CE en direction d'une civière de réception 42 axialement alignée avec la civière de chargement 10.

Ce second dispositif 13 est complété par un dispositif de refoulement 45 situé en arrière de la civière de réception 42 par rapport à la civière de chargement 10. Le dispositif de refoulement 45 est constitué par un vérin 46 dont la tige de piston 47 se termine par une butée 48 qui est destinée à pousser une charge élémentaire CE contenue dans la civière de réception 42 pour la transférer dans la civière de chargement 10. La tige de piston 47 supporte un volet latéral 49 monté coaxialement au corps du vérin 46 pour fermer la section de passage de la goulotte 41 lors du mouvement de poussée d'une charge élémentaire CE, pour empêcher la descente d'une nouvelle charge CE dans la civière 42. Ce volet 49, lors du mouvement de retour, ouvre à nouveau la section de passage de la goulotte 41, et vient se positionner le long du corps du vérin 46 et à l'extérieur de celui-ci. Ainsi, pour former une charge de x charges élémentaires CE dans la civière 10, le dispositif de refoulement 45 sera actionné x fois.

On va maintenant décrire en détail le fonctionnement du système selon l'invention en se reportant notamment aux figures 9a et 9b, et en supposant qu'au départ :
- tous les étages du magasin 1 sont remplis de charges élémentaires CE, ainsi que tous les étages de l'ascenseur 11, ce qui d'une certaine manière augmente la capacité de stockage du magasin 1 d'un nombre de m x n charges, soit une capacité totale de(m x n x p) + (m x n) charges ;
- les n dents 31 de chaque premier dispositif d'introduction 12 de tous les étages du magasin 1 sont en appui contre les n charges élémentaires CE situées à l'arrière des n rangées des étages, respectivement ;
- les doigts 15 de réception et les doigts 16 de transfert de chaque compartiment 11a de l'ascenseur 11 supportent une charge élémentaire CE, les doigts 16 de transfert étant alors respectivement bloqués en position par les doigts de blocage 26 ; et
- on désire transférer par exemple quatre charges élémentaires CE dans la civière de chargement 10 pour constituer une charge propulsive à acheminer ensuite vers la chambre du canon.

Dans un premier temps, seul l'ascenseur 11 est mis en fonctionnement pour déposer simultanément n charges élémentaires CE sur le tapis roulant 40, ces n charges provenant des n compartiments du premier étage de l'ascenseur 11.

Une première opération consiste à commander le moteur M1 pour faire pivoter simultanément vers le bas et de 90° tous les doigts 15 de réception de tous les compartiments 11a de l'ascenseur pour qu'ils prennent une position escamotée. Les charges élémentaires CE de tous les compartiments 11a de l'ascenseur 11 ne sont alors plus supportées que par les doigts 16 de transfert, comme cela est schématiquement représenté à la figure 9a en considérant par exemple les étages (m - 1) et (m - 2) de l'ascenseur 11 où on a représenté deux charges élémentaires CE1 et CE2 situées dans deux compartiments de l'étage (m - 1) de l'ascenseur 11.

Une seconde opération consiste à descendre d'un étage toutes les charges élémentaires CE contenues dans un étage de l'ascenseur 11. Pour cela, on actionne en même temps les vérins 25 et 30 de manière à déplacer simultanément, suivant un mouvement descendant, l'ensemble des tiges 23 qui supportent les doigts 16 de transfert de chaque compartiment 11a et l'ensemble des tiges 27 qui supportent les doigts 26 de blocage des doigts 16 de transfert. En se reportant à la figure 9b, on a représenté les charges élémentaires CE1 et CE2 précitées en une position intermédiaire au cours de leur descente de l'étage (m - 1) à l'étage (m - 2) de l'ascenseur 11. En se reportant à nouveau à la figure 9a, les deux charges élémentaires CE1 et CE2 ont atteint leurs compartiments respectifs de l'étage (m - 2) de l'ascenseur 11. A ce stade, il est important de noter que les tiges de piston 24 des vérins 25 ont déjà atteint leur course de déplacement maximum, ce qui signifie que les tiges 23 de déplacement des doigts 16 de transfert ont été immobilisées. Par contre, les tiges de piston 28 des vérins 30 n'ont pas encore atteint leur course de déplacement maximum, ce qui signifie que les tiges 27 qui supportent les doigts 26 de blocage des doigts 16 de réception continuent leur mouvement de descente. Dans ces conditions, les doigts 26 de blocage se dégagent progressivement des doigts 16 de réception qui peuvent alors pivoter librement par gravité pour prendre une position escamotée, les charges élémentaires CE1 et CE2 étant alors réceptionnées par les doigts 15 de réception de l'étage (m - 2) de l'ascenseur 11 qui ont repris leur position initiale au cours du mouvement de descente des charges élémentaires CE1 et CE2 par suite de l'actionnement du moteur M1 dans un sens de rotation inverse de celui qui a permis à ces doigts 15 de s'escamoter.

Une troisième opération consiste à faire remonter les doigts 16 de transfert dans leurs compartiments 11a respectifs. Pour cela, on actionne en même temps les vérins 25 et 30 pour remonter simultanément l'ensemble des tiges 23 qui supportent les doigts 16 de transfert et l'ensemble des tiges 27 qui supportent les doigts 26 de blocage associés. Pendant ce mouvement de remontée, les doigts 16 de transfert restent en position escamotée, comme cela est représenté en trait pointillé sur la figure 9b. Comme précédemment, les tiges 23 sont immobilisées lorsque les doigts 16 de transfert ont atteint leurs étages respectifs de l'ascenseur 11. Par contre, les tiges 27 qui supportent les doigts 26 de blocage ne sont pas encore immobilisées, ce qui a pour effet d'amener ces doigts 26 de blocage au contact des doigts 16 de transfert associés, afin de les faire pivoter pour qu'ils reprennent leur position initiale de manière à pouvoir descendre une nouvelle charge élémentaire.

En considérant le premier étage de l'ascenseur 11, l'opération de descente des charges élémentaires CE contenues à cet étage, a eu pour résultat de déposer simultanément n charges élémentaires sur le tapis roulant 40. Les charges élémentaires CE sont transportées par le tapis roulant 40 en direction de la goulotte 41, de manière à ce que les charges élémentaires CE se déversent une à une dans la civière de réception 42. Dès que la première charge élémentaire CE est réceptionnée dans la civière 42 , le dispositif de refoulement 45 est actionné pour pousser cette charge élémentaire CE en avant dans la civière de chargement 10 sur une distance correspondant sensiblement à la longueur de la charge élémentaire CE. Au cours du déplacement de la tige de piston 47, sa butée 48 prend appui contre la charge élémentaire CE pour la pousser, alors que le volet latéral 49 solidaire de la tige de piston 47 ferme la section de passage de la goulotte 41 pour empêcher une nouvelle charge élémentaire CE de se déverser dans la civière de réception 42. Lorsque la tige de piston 47 est revenue en position initiale, une nouvelle charge élémentaire CE est déversée dans la civière 42, et le même processus est répété jusqu'à ce que quatre charges élémentaires CE soient positionnées dans la civière de chargement 10. Ces quatre charges élémentaires CE constituent alors une charge qui peut être acheminée ensuite jusqu'à la chambre du canon par des moyens non représentés.

Il peut être avantageusement prévu plusieurs civières de chargement 10, de manière à charger dans une civière le nombre de charges élémentaires constitutives d'une charge, alors que la charge contenue dans une autre civière est en cours de chargement dans la chambre du canon, ce qui revient à permettre des chargements en temps masqué pour augmenter la cadence de tir de l'arme. Dans ce cas, il faut prévoir un dispositif de support des civières associé à un dispositif de commande pour positionner successivement chaque civière 10 dans le prolongement de la civière de réception fixe 42, ces dispositifs étant définis en fonction du système utilisé pour charger la chambre de l'arme.

Lorsque les n charges élémentaires CE du premier étage de l'ascenseur 11 ont été réceptionnées par le tapis roulant 40, tous les compartiments 11a de l'étage supérieur de l'ascenseur 11 sont vides. Le premier dispositif 12 d'introduction de l'étage supérieur du magasin 1 est alors actionné par l'intermédiaire du moteur M2, de manière à pousser simultanément n charges de l'étage supérieur du magasin 1 par l'intermédiaire des dents 31, de manière à introduire n charges dans les n compartiments 11a de l'ascenseur 11, et ainsi de suite.

Toutes les opérations précitées sont bien évidemment synchronisées à partir d'une unité de commande (non représentée), de manière à ce que les compartiments 11a de tous les étages de l'ascenseur 11 contiennent toujours une charge élémentaire CE tant que l'étage supérieur du magasin 1 n'est pas vide, que les compartiments 11a des (m - 1) étages de l'ascenseur 11 contiennent une charge élémentaire CE lorsque l'étage supérieur du magasin 1 est vide, et ainsi de suite.

Selon un second exemple de réalisation de l'invention, l'ascenseur 11 comprend également autant d'étages que le magasin 1, mais le premier étage ou étage inférieur vers lequel sont dirigées les charges élémentaires CE n'est pas constitué comme les (n - 1) étages supérieurs.

Ce premier étage est constitué par le tapis roulant 40, ce qui offre l'avantage de rendre plus compact le système sans en réduire la capacité de stockage. En effet, selon le premier mode de réalisation, on peut stocker ( m x n x p) charges dans le magasin 1 et ( m x n) charges dans l'ascenseur 11, sans prendre en compte le tapis roulant situé à l'extérieur de l'ascenseur, et selon le second mode de réalisation, on peut stocker le même nombre de charges en prenant en compte le tapis roulant 40 qui est intégré à l'ascenseur 11.

Selon un mode de fonctionnement particulier de l'invention, le magasin 1 et l'ascenseur 11 peuvent être dimensionnés de manière à opérer sur un nombre de charges élémentaires CE qui est un multiple de 6 par exemple.

Bien entendu, l'invention n'est nullement limitée au mode de réalisation précédent qui n'a été donné qu'à titre d'exemple. En particulier, des variantes peuvent aussi être envisagées au niveau du tapis roulant par exemple qui peut être remplacé par un plan incliné sur lequel les charges élémentaires roulent en étant poussées dans la goulotte par une butée solidaire d'une tige de vérin, cette butée pouvant être avantageusement guidée en translation par au moins un pion se déplaçant dans une rainure du plan incliné. Enfin, on a considéré un ascenseur qui assure la descente des charges élémentaires jusqu'à une civière de chargement située en contre-bas de l'ascenseur, mais le fonctionnement pourrait être inversé.

## Revendications

1. Système de stockage et d'alimentation de charges propulsives destinées à être introduites dans la chambre du canon d'une arme de moyen ou de gros calibre d'un véhicule blindé, tel qu'un char par exemple, du type comprenant une partie de stockage constituée d'un magasin (1) et une partie d'alimentation constituée d'un dispositif de transfert des charges depuis le magasin jusqu'à une civière de chargement, le magasin (1) étant divisé en m étages scindés chacun en n rangées contenant chacune p charges élémentaires (CE) du type modulaire, et d'un second dispositif (13) pour prélever les charges élémentaires (CE) du premier étage de l'ascenseur (11) et transporter un nombre déterminé de celles-ci jusqu'à la civière de chargement (10) pour constituer une charge propulsive destinée à être acheminée jusqu'à la chambre du canon de l'arme, **caractérisé** en ce que le dispositif de transfert (DT) comprend :
- un ascenseur (11) situé en regard d'une face ou face avant (1a) du magasin (1) pour réceptionner des charges élémentaires (CE) contenues dans le magasin (1) et les transporter jusqu'à un premier étage de l'ascenseur (11), et
- un premier dispositif (12) pour introduire des charges élémentaires (CE) dans l'ascenseur (11) à partir de chaque étage du magasin (1).

2. Système selon la revendication 1, caractérisé en ce que l'ascenseur (11) comprend m étages, et en ce que chacun d'au moins (m-1) de ces étages est divisé en autant de compartiments (11a) que de rangées contenues dans un étage du magasin (11), chaque compartiment (11a) étant situé en regard d'une rangée du magasin (1) et est destiné à réceptionner au moins une charge élémentaire (CE).

3. Système selon la revendication 2, caractérisé en ce que chaque compartiment (11a) des (m - 1) étages de l'ascenseur (11) comprend des premiers moyens (15) pour réceptionner et retenir une charge élémentaire (CE) provenant soit de la rangée associée du même étage du magasin (1), soit d'un compartiment (11a) de la même rangée d'un autre des (m - 1) étages de l'ascenseur (11), et des seconds moyens (16) pour transférer cette charge élémentaire (CE) dans le compartiment (11a) de la même rangée de l'étage suivant en direction du premier étage de l'ascenseur (11) ou m^{ième} étage.

4. Système selon la revendication 3, caractérisé en ce que les premiers moyens (15) pour réceptionner et retenir une charge élémentaire (CE) dans chaque compartiment (11a) des (m - 1) étages de l'ascenseur (11), sont escamotables pour permettre auxdits seconds moyens (16) de transférer ladite charge élémentaire (CE) dans le compartiment (11a) de la même rangée de l'étage suivant en direction du premier étage de l'ascenseur (11).

5. Système selon la revendication 3 ou 4, caractérisé en ce que lesdits seconds moyens (16) pour transférer une charge élémentaire (CE) d'un compartiment (11a) des (m - 1) étages de l'ascenseur (11) dans le compartiment (11a) de la même rangée de l'étage suivant en direction du premier étage de l'ascenseur (11), sont d'une part, déplaçables suivant un mouvement aller et retour entre lesdits compartiments (11a) et, d'autre part, escamotables pour leur permettre de revenir à leur position initiale au cours de leur mouvement de retour.

6. Système selon l'une quelconque des revendications 3 à 5, caractérisé en ce que lesdits premiers moyens de chaque compartiment (11a) des (m - 1) étages de l'ascenseur (11) sont constitués par au moins un doigt (15) escamotable par pivotement et destiné à prendre une première position pour réceptionner et supporter une charge élémentaire (CE) et une seconde position escamotée pour permettre le transfert de ladite charge élémentaire (CE) en direction du premier étage de l'ascenseur (11), le passage d'une position à l'autre du doigt (15) de réception étant assuré par un dispositif de commande (M1).

7. Système selon la revendication 6, caractérisé en ce que ledit doigt (15) est solidaire d'un arbre (15a) commandé en rotation alternativement dans un sens et dans l'autre par ledit dispositif de commande constitué par un moteur (M1) pour faire pivoter ledit doigt (15) entre ses première et seconde positions.

8. Système selon la revendication 6 ou 7, caractérisé en ce que les doigts (15) des compartiments (11a) des (m - 1) étages de l'ascenseur (11) sont commandés simultanément par ledit moteur (M1).

9. Système selon l'une quelconque des revendications 5 à 8, caractérisé en ce que lesdits seconds moyens de chaque compartiment (11a) des (m - 1) étages de l'ascenseur (11) pour transférer une charge élémentaire (CE) dans un compartiment de la même rangée d'un étage suivant en direction du premier étage de l'ascenseur (11) sont constitués :
- par au moins un doigt (16) de transfert monté pivotant sur un premier support (21,23) et par un dispositif de commande (24,25) pour déplacer ledit premier support (21,23) suivant un déplacement vertical aller et retour d'une amplitude correspondant sensiblement à la distance séparant deux étages de l'ascenseur (11), et
- par au moins un doigt (26) de blocage solidaire d'un second support (27) et par un dispositif de commande (28,30) pour déplacer ledit second support (27) d'une part, suivant un déplacement aller simultané avec le déplacement aller dudit premier support (21,23) pour maintenir ledit doigt (16) de transfert dans une première position de support de la charge élémentaire (CE) et pour lui permettre de s'escamoter à la fin dudit déplacement aller et, d'autre part, suivant un déplacement retour pour permettre audit doigt (16) de transfert de reprendre sa première position de support à la fin du déplacement de retour du second support (27).

10. Système selon la revendication 9, caractérisé en ce que tous les doigts (16) de transfert des compartiments d'une même rangée des (m - 1) étages de l'ascenseur (11) comprennent une première tige verticale unique (23), et en ce que lesdits seconds supports des doigts (26) de blocage d'une même rangée des (m - 1) étages de l'ascenseur (11) comprennent une seconde tige verticale unique (27).

11. Système selon la revendication 10, caractérisé en ce que les tiges (23) de support des doigts (16) de transfert de toutes les rangées des (m - 1) étages de l'ascenseur (11) sont commandées par le même dispositif de commande comprenant au moins un vérin (25) dont la tige de piston (24) est reliée auxdites tiges (23).

12. Système selon la revendication 10 ou 11, caractérisé en ce que les tiges (27) de support des doigts (26) de blocage en position des doigts (16) de transfert de toutes les rangées des (m - 1) étages de l'ascenseur (11) sont commandées par le même dispositif de commande comprenant au moins un vérin (30) dont la tige de piston (28) est reliée auxdites tiges (27).

13. Système selon l'une quelconque des revendications précédentes, caractérisé en ce que le premier dispositif (12) pour introduire des charges élémentaires (CE) dans l'ascenseur (11) à partir de chaque étage du magasin (1), est constitué par n dents (31) qui s'engagent librement à l'intérieur des n rangées de l'étage du magasin (1), respectivement, toutes les dents (31) de toutes les rangées d'un étage du magasin (1) étant commandées simultanément de manière à pousser n charges élémentaires (CE) à la fois dans les n compartiments de l'ascenseur (11).

14. Système selon la revendication 13, caractérisé en ce que les n dents (31) précitées sont solidaires d'une barre (32) qui s'étend transversalement au-dessus des rangées de l'étage du magasin (1), les deux extrémités de ladite barre (32) se terminant par deux écrous (33) vissés sur deux tiges latérales filetées (34) qui s'étendent entre la face avant (1a) et la face arrière (1b) du magasin (1), respectivement.

15. Système selon la revendication 14, caractérisé en ce que les deux tiges (34) sont entraînées en rotation à partir d'un organe moteur (M2), et en ce que toutes les tiges (34) de tous les (m - 1) étages du magasin (1) sont successivement commandées à partir dudit organe moteur (M2).

16. Système selon l'une quelconque des revendications précédentes, caractérisé en ce que le second dispositif (13) pour prélever les charges élémentaires (CE) du premier étage de l'ascenseur (11) est constitué par un tapis roulant (40), par une goulotte (41) située vers une extrémité du tapis roulant (40) pour transférer une à une lesdites charges élémentaires (CE) dans une civière de réception (42), et par un dispositif de refoulement (45) pour pousser chaque charge élémentaire (CE) vers la civière de chargement (10) située dans le prolongement de la civière de réception (42).

17. Système selon la revendication 16, caractérisé en ce que tous les m étages de l'ascenseur (11) sont identiques et divisés en compartiments (11a) respectivement situés en regard de toutes les rangées du magasin (1), et en ce que le tapis roulant (40) est situé en-dessous du premier étage ou étage inférieur de l'ascenseur (11).

18. Système selon la revendication 16, caractérisé en ce que le m^{ième} étage ou étage inférieur de l'ascenseur (11) est constitué par le tapis roulant (40).

19. Système selon l'une quelconque des revendications 16 à 18, caractérisé en ce que le dispositif de refoulement (45) comprend un vérin (46) dont la tige de piston (47) se termine par une butée (48) destinée à prendre appui contre la charge élémentaire (CE) réceptionnée dans la civière de réception (42) et la pousser dans la civière de chargement (10) sur une distance correspondant sensiblement à la longueur de ladite charge élémentaire (CE).

20. Système selon la revendication 19, caractérisé en ce que la tige de piston (47) du vérin (45) supporte un volet latéral (49) monté coaxialement au corps du vérin (45) et à l'extérieur de celui-ci, pour fermer la section de passage de la goulotte (41) lors du déplacement aller de la tige (45).

## Patentansprüche

1. Lager- und Zuführsystem für Treibladungen, die in die Kammer eines Lauf einer Waffe mittleren oder großen Kalibers eines Panzerfahrzeugs, wie zum Beispiel eines Panzers, eingebracht werden sollen, von dem Typ mit einem Lagerteil bestehend aus einem Magazin (1), und einem Zuführteil bestehend aus einer Transfervorrichtung für die Ladungen vom Magazin bis zu einer Ladetrage, wobei das Magazin (1) in m Etagen unterteilt ist, die jeweils n Reihen zerfallen, die jeweils p Elementarladungen(CE) modularen Typs enthalten, und aus einer zweiten Vorrichtung (13) zur Entnahme der Elementarladungen (CE) der ersten Etage des Lifts (11) und zum Transportieren einer bestimmten Anzahl dieser Elementarladungen bis zur Ladetrage (10), wo sie eine Treibladung bilden, die bis zur Kammer des Laufs der Waffe befördert wird, **gekennzeichnet dadurch**, daß die Transfervorrichtung (DT) folgendes umfaßt:
- einen Lift (11) gegenüber einer Fläche oder der Vorderfläche (1a) des Magazins (1) zur Übernahme der Elementarladungen (CE), die im Magazin (1) enthalten sind und zu deren Transport bis zu einer ersten Etage des Lifts (11), und
- eine zweite Vorrichtung (12) zum Einführen der Elementarladungen (CE) in den Lift (11) ausgehend von jeder Etage des Magazins (1).

2. System gemäß dem Anspruch (1), gekennzeichnet dadurch, daß der Lift (11) m Etagen umfaßt, und dadurch, daß mindestens (m - 1) dieser Etagen in ebenso viele Fächer (11a) unterteilt sind wie eine Etage des Magazins (11) Reihen enthält, wobei sich jedes Fach (11a) gegenüber einer Reihe des Magazins (1) befindet und dazu bestimmt ist, mindestens eine Elementarladung (CE) aufzunehmen.

3. System gemäß dem Anspruch 2, gekennzeichnet dadurch, daß jedes Fach (11a) der (m - 1) Etagen des Lifts (11) die ersten Mittel (15) zur Übernahme und zum Zurückhalten einer Elementarladung (CE) umfaßt, die entweder aus der dazugehörenden Reihe der gleichen Etage des Magazins (1) stammt oder aus einem Fach (11a) der gleichen Reihe einer anderen (m - 1) Etagen des Lifts (11), und aus zweiten Mitteln (16) zum Transferieren dieser Elementarladungen (CE) in das Fach (11a) der gleichen Reihe der nächsten Etage in Richtung der ersten Etage des Lifts (11) oder der m. Etage.

4. System gemäß dem Anspruch 3, gekennzeichnet dadurch, daß die ersten Mittel (15) zur Übernahme und zum Zurückhalten der Elementarladungen (CE) in jedem Fach (11a) der (m - 1) Etagen des Lifts (11) zurückziehbar sind, um es besagten zweiten Mitteln (16) zu ermöglichen, die besagte Elementarladung (CE) in das Fach (11a) der gleichen Reihe der Etage in Richtung der ersten Etage des Lifts (11) zu transferieren.

5. System gemäß dem Anspruch 3 oder 4, gekennzeichnet dadurch, daß besagte zweite Mittel (16) zum Transferieren einer Elementarladung (CE) von einem Fach (11a) der (m - 1) Etagen des Lifts (11) in das Fach (11a) der gleichen Reihe der Etage in die Richtung der ersten Etage des Lifts (11) einerseits gemäß einer Pendelbewegung vor und zurück zwischen besagten Fächern (11a) verfahrbar sind und, andererseits, einziehbar sind, um es ihnen zu ermöglichen, in ihre ursprüngliche Position im Laufe ihrer Rückfahrbewegung zurückzukehren.

6. System gemäß einem beliebigen der Ansprüche 3 bis 5, gekennzeichnet dadurch, daß besagte erste Mittel jedes Fachs (11a) der (m - 1) Etagen des Lifts (11) aus mindestens einem Finger (15) bestehen, der durch Kippen zurückziehbar und dazu bestimmt ist, eine erste Position einzunehmen, um eine Elementarladung (CE) zu übernehmen und zu tragen und eine zweite, zurückgezogene Position, um den Transfer der besagten Elementarladung (CE) in Richtung der ersten Etage des Lifts (11) zu erlauben, wobei die Passage des Übernahmefingers (15) von einer Position in die andere durch eine Steuervorrichtung (M1) sichergestellt wird.

7. System gemäß dem Anspruch 6, gekennzeichnet dadurch, daß der besagte Finger (15) fest mit einer Welle (15a) verbunden ist, jeweils in die eine oder andere Richtung drehend von besagter Steuervorrichtung bestehend aus dem Motor (M1) gesteuert wird, so daß besagter Finger (15) zwischen seiner ersten und seiner zweiten Position schwenkt.

8. System gemäß dem Anspruch 6 oder 7, gekennzeichnet dadurch, daß die Finger (15) der Fächer (11a) der (m - 1) Etagen des Lifts (11) gleichzeitig von besagtem Motor (M1) gesteuert werden.

9. System gemäß einem beliebigen der Ansprüche 5 bis 8, gekennzeichnet dadurch, daß besagte zweite Mittel jedes Fachs (11a) der (m -1) Etagen des Lifts (11) zum Transferieren einer Elementarladung (CE) in ein Fach der gleichen Reihe einer nächsten Etage in Richtung der ersten Etage des Lifts (11) aus folgendem bestehen:
- aus mindestens einem Transferfinger (16), der um einen ersten Träger (21, 23) schwenkend montiert ist und aus einer Steuervorrichtung (24, 25) zum Verschieben des besagten ersten Trägers (21, 23) in Richtung einer senkrechten Verschiebung in Pendelbewegung mit einer Amplitude, die in etwa der Entfernung entspricht, die zwei Etagen des Lifts (11) von einander trennt, und
- aus mindestens einem Sperrfinger (26), der fest mit einem zweiten Träger (27) verbunden ist, und aus einer Steuervorrichtung (28, 30) zum Verschieben des besagten zweiten Trägers (27) einerseits entlang einer Hinfahrt gleichzeitig mit der Hinfahrt des besagten ersten Trägers (21, 23), um den besagten Transferfinger (16) in einer ersten Tragstellung der Elementarladung (CE) zu halten und es ihm zu ermöglichen, sich am Ende der besagten Hinfahrt zurückzuziehen und, andererseits, entlang einer Rückfahrt, um es besagtem Transferfinger (16) zu ermöglichen, seine erste Tragposition am Ende der Rückfahrt des zweiten Trägers (27) wieder einzunehmen.

10. System gemäß dem Anspruch 9, gekennzeichnet dadurch, daß alle Transferfinger (16) der Fächer in der gleichen Reihe der (m - 1) Etagen des Lifts (11) einen ersten einzigen senkrechten Schaft (23) umfassen, und dadurch, daß besagte zweite Träger der Sperrfinger (26) einer gleichen Reihe der (m - 1) Etagen des Lifts (11) einen zweiten einzigen senkrechten Schaft (27) umfassen.

11. System gemäß dem Anspruch 10, gekennzeichnet dadurch, daß die Tragschäfte (23) der Transferfinger (16) aller Reihen der (m - 1) Etagen des Lifts (11) von der gleichen Steuervorrichtung gesteuert werden, die mindestens einen Zylinder (25) umfaßt, dessen Schaft des Kolbens (24) mit besagten Schäften (23) verbunden ist.

12. System gemäß dem Anspruch 10 oder 11, gekennzeichnet dadurch, daß die Tragschäfte (27) der Finger (26), die die Transferfinger aller Reihen der (m - 1) Etagen des Lifts (11) in gesperrter Position halten, von der gleichen Steuervorrichtung gesteuert werden, die mindestens einen Zylinder (30) umfaßt, dessen Schaft des Kolbens (25) mit besagten Schäften (27) verbunden ist.

13. System gemäß einem beliebigen der vorhergehenden Ansprüche, gekennzeichnet dadurch, daß die erste Vorrichtung (12) zum Einfügen der Elementarladungen (CE) in den Lift (11) aus jeder Etage des Magazins (1) aus n Zähnen (31) besteht, die frei in das Innere der n Reihen der Etage des Magazins (1) eingreifen, wobei alle Zähne (31) aller Reihen einer Etage des Magazins (1) gleichzeitig gesteuert werden, so daß sie n Elementarladungen (CE) in die n Fächer des Lifts (11) schieben.

14. System gemäß dem Anspruch 13, gekennzeichnet dadurch, daß die n Zähne (31), die oben genannt wurden, fest mit einer Stange (32) verbunden sind, die sich quer über die Reihen der Etage des Magazins (1) erstreckt, wobei die beiden Enden besagter Stange (32) in zwei Muttern (33) enden, die auf zwei seitliche Gewindeschäfte ( 34) geschraubt sind, die jeweils von der Vorderseite (1a) und der Rückseite (1b) des Magazins (1) ausgehen.

15. System gemäß dem Anspruch 14, gekennzeichnet dadurch, daß die beiden Schäfte (34) drehend von einem Motororgan (M2) angetrieben werden, und dadurch, daß alle Schäfte (34) aller (m - 1) Etagen des Magazins (1) nacheinander über besagtes Motororgan (M2) gesteuert werden.

16. System gemäß einem beliebigen der vorhergehenden Ansprüche, gekennzeichnet dadurch, daß die zweite Vorrichtung (13) zur Entnahme der Elementarladungen (CE) der ersten Etage des Lifts (11) aus einem Förderband (40) besteht, aus einer Rutsche (41), die sich an einem Ende des Förderbands (40) befindet und die besagten Elementarladungen (CE) nacheinander in eine Ubernahmetrage (42) transferiert, und aus einer Rückschubvorrichtung (45), die jede Elementarladung (CE) zur Ladetrage (10) schiebt, die sich in der Verlängerung der Ubernahmetrage (42) befindet.

17. System gemäß dem Anspruch 16, gekennzeichnet dadurch, daß alle m Etagen des Lifts (11) gleich sind und in Fächer (11a) unterteilt sind, die sich jeweils gegenüber allen Reihen des Magazins (1) befinden, und dadurch, daß das Förderband (40) unter der ersten Etage oder der unteren Etage des Lifts (11) angeordnet ist.

18. System gemäß dem Anspruch 16, gekennzeichnet dadurch, daß die m. Etage oder untere Etage des Lifts (11) aus dem Förderband (40) besteht.

19. System gemäß einem beliebigen der Ansprüche 16 bis 18, gekennzeichnet dadurch, daß die Rückschubvorrichtung (45) einen Zylinder (46) umfaßt, dessen Schaft des Kolbens (47) in einem Anschlag (48) endet, der gegen die Elementarladung (CE) aufliegen soll, die in der Ubernahmetrage (42) übernommen wird und die Elementarladung über eine Entfernung in die Ladetrage (10) schieben soll, die in etwa der Länge der besagten Elementarladung (CE) entspricht.

20. System gemäß dem Anspruch 19, gekennzeichnet dadurch, daß der Schaft des Kolbens (47) des Zylinders (45) eine seitliche Klappe (49) aufweist, die koaxial zum Zylinderkörper (45) und außerhalb dieses Zylinderkörpers montiert ist, um den Passagequerschnitt der Rutsche (41) bei der Hinfahrt des Schafts (45) zu verschließen.

## Claims

1. A storage and feeding system for propellant charges intended to be introduced into the gun chamber of a medium or large calibre weapon of an armoured vehicle, such as a tank for example, of the type comprising a storage part formed of a magazine (1) and a feeding part formed of a device to transfer the charges from the magazine to a loading tray, the magazine (1) being divided into m layers each split into n rows each containing p elementary charges (CE) of the modular type, and a second device (13) to pick up the elementary charges (CE) from the first layer of the elevator (11) and to transport of certain number of these to the loading tray (10) in order to make up a propellant charge intended to be transported to the gun chamber of the weapon, **characterized in that** the transfer device (DT) comprises :
- an elevator (11) located opposite a face, or front face (1a), of the magazine (1) to receive the elementary charges (CE) contained in the magazine (1) and transport them to the first layer of the elevator (11), and
- a first device (12) to introduce the elementary charges (CE) into the elevator (11) from each layer of the magazine (1).

2. A system according to Claim 1, characterized in that the elevator (11) comprises m layers, and in that each of at least (m - 1) of these layers is divided into as many compartments (11a) as rows contained in a layer of the magazine (1), each compartment (11a) being located opposite a row of the magazine (1) and intended to receive at least one elementary charge (CE).

3. A system according to Claim 2, characterized in that each compartment (11a) of these (m - 1) layers of the elevator (11) comprises first means (15) to receive and retain an elementary charge (CE) coming from either the row associated with the same layer in the magazine (1), or from a compartment (11a) of the same row of another of the (m - 1) layers in the elevator (11), and second means (16) to transfer this elementary charge (CE) into the compartment (11a) of the same row of the following layer in the direction of the first layer of the elevator (11) or m^{th} layer.

4. A system according to Claim 3, characterized in that the first means (15) to receive and retain an elementary charge (CE) in each compartment (11a) of the (m - 1) layers of the elevator (11), are retractable to enable said second means (16) to transfer said elementary charge (CE) in the compartment (11a) of the same row of the following layer in the direction of the first layer of the elevator (11).

5. A system according to Claim 3 or 4, characterized in that said second means (16) to transfer an elementary charge (CE) of a compartment (11a) of the (m - 1) layers of the elevator (11) into the compartment (11a) of the same row of the following layer in the direction of the first layer of the elevator (11), are able, firstly, to move in a to-and-fro movement between said compartments (11a) and, secondly, are able to be retracted to enable them to return to their starting position during the return movement.

6. A system according to any one of Claims 3 to 5, characterized in that said first means of each compartment (11a) of the (m - 1) layers of the elevator (11) are formed by at least one finger (15) which can be retracted by pivoting and is intended to take up a first position to receive and support an elementary charge and a second retracted position to enable said elementary charge (CE) to be transferred in the direction of the first layer of the elevator (11), the passage from one position of the receiving finger (15) to another being ensured by a control device (M1).

7. A system according to Claim 6, characterized in that said finger (15) is integral with a shaft (15a) driven in rotation alternatively in one direction then the other by said control device formed by a motor (M1) to make said finger (15) pivot between its first and second positions.

8. A system according to Claim 6 or 7, characterized in that fingers (15) of the compartments (11a) of the (m - 1) layers of the elevator (11) are simultaneously controlled by said motor (M1).

9. A system according to any one of Claims 5 to 8, characterized in that said second means of each compartment (11a) of the (m - 1) layers of the elevator (11) to transfer an elementary charge (CE) in a compartment of the same row of a layer in the direction of a first layer of the elevator (11) are formed by:
- at least one transfer finger (16) mounted pivoting on a first support (21, 23) and by a control device (24, 25) to move said first support (21, 23) in a vertical to-and-fro movement of an amplitude which substantially corresponds to the distance separating two layers of the elevator (11), and
- at least one locking finger (26) integral with a second support (27) and by a control device (28, 30) to move said second support (27) firstly, in a to- movement simultaneous with the to- movement of said first support (21, 23) to retain said transfer finger (16) in a first position in which it supports the elementary charge (CE) and to enable it to retract at the end of said to movement and, secondly, in a return movement to enable said transfer finger (16) to take up its first support position at the end of the return movement of the second support (27).

10. A system according to Claim 9, characterized in that all the transfer fingers (16) of the compartments of a same row of the (m - 1) layers of the elevator (11) comprise a first single vertical rod (23), and in that the said second supports for the locking fingers (26) of a same row of the (m - 1) layers of the elevator (11) comprise a second single vertical rod (27).

11. A system according to Claim 10, characterized in that the support rods (23) of transfer fingers (16) of all the rows of the (m - 1) layers of the elevator (11) are controlled by the same control device comprising at least one jack (25) whose piston rod (24) is connected to said rods (23).

12. A system according to Claim 10 or 11, characterized in that the support rods (27) of the fingers (26) to lock transfer fingers (16) in position of all the rows of the (m - 1) layers of the elevator (11) are controlled by the same control device comprising at least one jack (30) whose piston rod (28) is connected to said rods (27).

13. A system according to any one of the above Claims, characterized in that the first device (12) to introduce the elementary charges (CE) into the elevator (11) from each layer of the magazine (1) is formed by n teeth (31) which freely engage inside the n rows of the magazine (1) layer, respectively, all the teeth (31) of all the rows of a magazine (1) layer being simultaneously controlled so as to push n elementary charges (CE) at the same time in n compartments of the elevator (11).

14. A system according to Claim 13, characterized in that the afore-mentioned n teeth (31) are integral with a bar (32) which extends transversally above the rows of the layer of the magazine (1), the two ends of said bar (32) being finished off by two nuts (33) screwed on two threaded lateral rods (34) which extend between the front face (1a) and the rear face (1b) of the magazine (1), respectively.

15. A system according to Claim 14, characterized in that the two rods (34) are driven in rotation by a motor element (M2), and in that all the rods (34) of all the (m - 1) layers of the magazine (1) are successively driven by said motor element (M2).

16. A system according to any one of the above Claims, characterized in that the second device (13) to take the elementary charges (CE) from the first layer of the elevator (11) is formed of a conveyor belt (40), a chute (41) located towards one end of the conveyor belt (40) to transfer the elementary charges (CE), one by one, into a receiving tray (42), and by a ramming device (45) to push each elementary charge (CE) towards the loading tray located in the prolongation of the receiving tray (42).

17. A system according to Claim 16, characterized in that all the m layers of the elevator (11) are identical and are divided into compartments (11a) respectively located opposite the rows of the magazine (1), and in that the conveyor belt (40) is located below the first layer or lower layer of the elevator (11).

18. A system according to Claim 16, characterized in that the m^{th} layer or lower layer of the elevator (11) is formed by the conveyor belt (40).

19. A system according to any one of Claims 16 to 18, characterized in that the ramminq device (45) comprises a jack (46) whose piston rod (47) is finished off by an abutment (48) intended to press on the elementary charge (CE) received in the receiving tray (42) and push it into the loading tray (10) for a distance roughly corresponding to the length of said elementary charge (CE).

20. A system according to Claim 19, characterized in that the piston rod (47) of the jack (45) supports a lateral shutter (49) mounted coaxially to and outside of the body of the jack (45) and, to close of the opening area of the chute (41) during the to- movement of the rod (45).
